# FASCICULE DE BREVET EUROPEEN

(11) **EP 2 668 400 B1**
(45) Date de publication et mention de la délivrance du brevet: **15.05.2019**
(21) Numéro de dépôt: 12705372.6
(22) Date de dépôt: 24.01.2012
(51) Int. Cl.: F04B 9/123, F04B 9/125, F04B 9/127, F04B 15/02, F04B 51/00, F04B 49/02, F04B 9/12, B05B 9/04, F01B 11/00, F01B 23/08, F15B 15/14, F15B 15/20

(54) **SYSTÈME DE SURVEILLANCE D'UNE POMPE A ACTIONNEMENT PNEUMATIQUE A DÉPLACEMENT LINÉAIRE ALTERNATIF**
SYSTEM ZUR ÜBERWACHUNG EINER PNEUMATISCH BETÄTIGTEN ALTERNIEREND-LINEAREN VERDRÄNGERPUMPE
SYSTEM FOR MONITORING A PNEUMATICALLY-ACTUATED ALTERNATING LINEAR DISPLACEMENT PUMP

(30) Priorité: 27.01.2011 FR 1150644
(43) Date de publication de la demande: 04.12.2013
(73) Titulaire: Exel Industries, 51200 Epernay (FR)
(72) Inventeur: DE TALHOUET, Philippe, F-75116 Paris (FR); MOSNIER, Cédric, F-77270 Villeparisis (FR)
(74) Mandataire: Lavoix
(86) Numéro de dépôt international: PCT/FR2012/050158
(87) Numéro de publication internationale: WO 2012/101379

(56) Documents cités:
- EP-A1- 2 273 114
- WO-A1-2004/010096
- WO-A1-2008/092808
- WO-A1-2008/121606
- DE-A1- 3 708 989
- US-A- 3 635 125
- US-A- 4 405 292
- US-A- 4 887 499

## Description

L'invention est relative à un système de surveillance d'une pompe à actionnement pneumatique à déplacement linéaire alternatif.

L'invention est particulièrement utile pour surveiller les pompes d'alimentation en peinture, dans des applications de pompage ou d'extrusion, de dosage, ou de régulation de produits liquides et épais, destinés à être pompés, distribués, régulés et déposés en débits continus ou intermittents.

Dans ce genre de pompe d'alimentation en peinture, le moteur pneumatique à déplacement linéaire alternatif est à l'origine de la pression de sortie du produit.

Le rapport des sections du piston du moteur pneumatique à déplacement linéaire alternatif et du piston de la pompe donne le rapport de pression théorique entre le moteur pneumatique à déplacement linéaire alternatif et la pompe d'alimentation en peinture.

Ce rapport de pression théorique entre le moteur pneumatique à déplacement linéaire alternatif et la pompe d'alimentation en peinture détermine ainsi la pression de sortie du produit engendrée par la pompe.

Les moteurs pneumatiques à déplacement linéaire alternatif fonctionnent avec l'énergie pneumatique délivrée par une alimentation d'air sous pression et sont reliés généralement à un échappement.

Le mouvement des moteurs pneumatiques à déplacement linéaire alternatif peut être commandé par un système électromécanique comportant deux contacteurs de fin de course reliés à un distributeur d'air.

Ce distributeur d'air à grand débit dirige l'air sous pression alternativement dans la chambre supérieure ou la chambre inférieure du moteur pour provoquer la descente ou la montée du piston, tout en assurant l'échappement de l'air chassé de l'autre chambre, inférieure ou supérieure, du moteur.

D'autres techniques de pilotage des moteurs pneumatiques à déplacement linéaire alternatif, fabriquées par la société de droit français KREMLIN REXSON, présentent des systèmes différents de pilotage de l'inversion du moteur : à moteur différentiel, à bloc inverseur, à interrupteur basculant.

Tous ces systèmes connus de pilotage de l'inversion de sens des moteurs pneumatiques à déplacement linéaire alternatif font monter ou descendre le piston, en dirigeant l'air sous pression alternativement dans la chambre supérieure ou la chambre inférieure du moteur pour provoquer la descente ou la montée du piston, tout en assurant l'échappement de l'air chassé de l'autre chambre, inférieure ou supérieure, du moteur.

On connaît des dispositifs de surveillance pour des moteurs pneumatiques à déplacement linéaire alternatif entraînant des pompes.

Le document WO 2007/016151 A2 décrit un procédé de pilotage d'une pompe actionnée par air comprimé, utilisant un aimant monté dans le tiroir du distributeur du moteur pneumatique et deux capteurs magnétiques montés dans le couvercle du distributeur pour observer la vitesse et la position du tiroir de ce distributeur.

Le document US 4 405 292 A divulgue une pompe actionnée par air comprimé, dans laquelle la référence 40 correspond à une source de pression d'air, la référence 104 correspond à une porte logique ET, la référence 108 correspond à une porte logique NON et la référence 112 correspond à une entrée de mémoire pneumatique.

Le document WO 2004/010096 décrit une pompe munie de capteurs mobiles autonomes en énergie.

Le document DE 37 08 989 est relatif à un circuit pour faire fonctionner un piston actionné par une pression fluide, pour fixer une pièce de travail.

Le document EP 2 273 114 est relatif à une pompe alternative avec un piston et une vanne pneumatique surveillée par voie électronique. Cette pompe alternative comporte un capteur de position du piston.

Le but de l'invention est de perfectionner l'état de la technique connue, en proposant un nouveau système de surveillance d'une pompe à actionnement pneumatique à déplacement linéaire alternatif, de compréhension immédiate et d'utilisation simple.

L'invention a pour objet un système de surveillance d'une pompe d'un produit liquide ou pâteux tel que défini dans la revendication 1.

Selon d'autres caractéristiques alternatives de l'invention :
- les moyens de transmission du signal représentatif de la pression pneumatique captée transmettent de préférence un signal électrique représentatif de la pression pneumatique captée à des moyens de gestion de pompe à actionnement pneumatique et à déplacement linéaire alternatif.
- les moyens de gestion de pompe à actionnement pneumatique et à déplacement linéaire alternatif comportent une horloge ou un compteur apte à générer au moins un chronogramme représentatif de l'évolution de la pression pneumatique captée à partir du signal transmis représentatif de la pression pneumatique captée.
- le système de surveillance comporte des moyens de mesure sur plusieurs périodes du signal de pression pneumatique, et des moyens de test et de validation de cette mesure uniquement si la fréquence du signal est constante.
- le système de surveillance comporte des moyens de test et de validation par apprentissage effectué en cas de changement de buses sur le pistolet d'une pompe d'alimentation en peinture.
- le système de surveillance comporte des moyens pour enregistrer la fréquence du signal de pression pneumatique, pour servir de référence pour filtrer les périodes d'amorçage, ou de montée en teinte , ou de travail par touches dite de « gachetage ».

L'invention sera mieux comprise grâce à la description qui va suivre, donnée à titre d'exemple non limitatif en référence aux dessins annexés dans lesquels :
- la figure 1 représente schématiquement une vue partielle d'un dispositif de surveillance selon l'invention d'un moteur pneumatique à déplacement linéaire alternatif entraînant une pompe.
- la figure 2 représente schématiquement un chronogramme correspondant à la surveillance d'un moteur pneumatique à déplacement linéaire alternatif en fonctionnement normal au moyen d'un système selon l'invention comportant un dispositif de surveillance selon l'invention.
- la figure 3 représente schématiquement un chronogramme correspondant à la surveillance d'un moteur pneumatique à déplacement linéaire alternatif en fonctionnement défectueux au moyen d'un système selon l'invention comportant un dispositif de surveillance selon l'invention.
- la figure 4 représente schématiquement un chronogramme correspondant à la surveillance d'un moteur pneumatique à déplacement linéaire alternatif en fonctionnement défectueux au moyen d'un système selon l'invention comportant un dispositif de surveillance selon l'invention.
- la figure 5 représente schématiquement un chronogramme correspondant à la surveillance d'un moteur pneumatique à déplacement linéaire alternatif en fonctionnement défectueux au moyen d'un système selon l'invention comportant un dispositif de surveillance selon l'invention.

En référence à la figure 1, un dispositif de surveillance pour un moteur pneumatique 1 à déplacement linéaire alternatif entraînant une pompe d'alimentation en peinture comporte des moyens 2 de capteur de pression pneumatique, des moyens 3 de transmission du signal représentatif de la pression pneumatique captée, et des moyens 4 de gestion de pompe à actionnement pneumatique à déplacement linéaire alternatif à partir du signal transmis représentatif de la pression pneumatique captée.

Les moyens 2 de capteur de pression pneumatique comportent avantageusement un unique capteur de pression permettant de mesurer la pression de la chambre supérieure la du moteur pneumatique 1.

Le capteur de pression pneumatique est situé à l'extérieur du moteur pneumatique 1 dans cet exemple.

L'invention couvre également la variante non représentée, selon laquelle le capteur de pression pneumatique est situé à l'intérieur du moteur pneumatique 1.

Les moyens 3 de transmission du signal représentatif de la pression pneumatique captée transmettent de préférence un signal électrique représentatif de la pression pneumatique captée à des moyens 4 de gestion de pompe à actionnement pneumatique à déplacement linéaire alternatif.

Les moyens 4 de gestion de pompe à actionnement pneumatique à déplacement linéaire alternatif comportent une horloge ou un compteur apte à générer au moins un chronogramme représentatif de l'évolution de la pression pneumatique captée à partir du signal transmis représentatif de la pression pneumatique captée.

L'invention s'applique à la surveillance de tous systèmes connus de pilotage de l'inversion de sens des moteurs pneumatiques à déplacement linéaire alternatif entraînant une pompe d'alimentation, qui font monter ou descendre le piston, en dirigeant l'air sous pression alternativement dans la chambre supérieure ou la chambre inférieure du moteur pour provoquer la descente ou la montée du piston, tout en assurant l'échappement de l'air chassé de l'autre chambre, inférieure ou supérieure, du moteur.

Sur la figure 2, un chronogramme de mise en oeuvre du système selon l'invention de surveillance pour un moteur pneumatique 1 à déplacement linéaire alternatif entraînant une pompe d'alimentation en peinture décrit un fonctionnement normal de la pompe d'alimentation en peinture.

A partir de la mesure de pression faite dans la chambre du moteur pneumatique 1 à déplacement linéaire alternatif, le système selon l'invention de surveillance pour un moteur pneumatique 1 à déplacement linéaire alternatif calcule la fréquence du piston du moteur 1 pour en déduire par calcul le débit de la pompe d'alimentation en peinture, et calcule la valeur de pression d'air dans le moteur 1 pour en déduire par calcul la pression de la peinture en sortie de pompe d'alimentation.

Dans ce genre de pompe d'alimentation en peinture, le moteur pneumatique à déplacement linéaire alternatif à l'origine de la pression de sortie du produit subit un effort résistant de la pompe d'alimentation en peinture en fonction de la pression de sortie du produit engendrée par la pompe.

Le chronogramme alternatif régulier de la figure 2 de la pression pneumatique P captée à partir du signal transmis en fonction du temps T correspond ainsi à un cycle alternatif régulier de la pression de sortie du produit engendrée par la pompe d'alimentation en peinture.

Sur la figure 3, un chronogramme de mise en oeuvre du système selon l'invention de surveillance pour un moteur pneumatique 1 à déplacement linéaire alternatif entraînant une pompe d'alimentation en peinture décrit un fonctionnement défectueux de la pompe d'alimentation en peinture.

Dans ce genre de pompe d'alimentation en peinture, le moteur pneumatique à déplacement linéaire alternatif à l'origine de la pression de sortie du produit subit un effort résistant de la pompe d'alimentation en peinture en fonction de la pression de sortie du produit engendrée par la pompe.

Le chronogramme alternatif irrégulier de la figure 3 de la pression pneumatique P captée à partir du signal transmis en fonction du temps T correspond à une évolution traduisant une baisse sensible du temps de cycle de la pompe, dont la détection est effective quand le temps de cycle devient inférieur à une valeur de seuil prédéterminée ou calculée.

Cette détection effective d'une baisse sensible du temps de cycle de la pompe, traduit un emballement de la pompe, qui peut par exemple provenir d'un désamorçage de la pompe, ou d'un problème de cavitation.

Sur la figure 4, un chronogramme de mise en oeuvre du système selon l'invention de surveillance pour un moteur pneumatique 1 à déplacement linéaire alternatif entraînant une pompe d'alimentation en peinture décrit un fonctionnement défectueux de la pompe d'alimentation en peinture.

Dans ce genre de pompe d'alimentation en peinture, le moteur pneumatique à déplacement linéaire alternatif à l'origine de la pression de sortie du produit subit un effort résistant de la pompe d'alimentation en peinture en fonction de la pression de sortie du produit engendrée par la pompe.

Le chronogramme alternatif irrégulier de la figure 4 de la pression pneumatique P captée à partir du signal transmis en fonction du temps T correspond à une évolution, dans laquelle le temps de refoulement T1 de la pression pneumatique P est supérieur au temps d'aspiration T2 de la pression pneumatique P.

Cette détection effective d'une évolution, dans laquelle le temps de refoulement T1 de la pression pneumatique P est supérieur au temps d'aspiration T2 de la pression pneumatique P, provient d'une fuite du clapet haut d'alimentation en peinture de la pompe déplacement d'alimentation en peinture.

Sur la figure 5, un chronogramme de mise en oeuvre du système selon l'invention de surveillance pour un moteur pneumatique 1 à déplacement linéaire alternatif entraînant une pompe d'alimentation en peinture décrit un fonctionnement défectueux de la pompe d'alimentation en peinture.

Dans ce genre de pompe d'alimentation en peinture, le moteur pneumatique à déplacement linéaire alternatif à l'origine de la pression de sortie du produit subit un effort résistant de la pompe d'alimentation en peinture en fonction de la pression de sortie du produit engendrée par la pompe.

Le chronogramme alternatif irrégulier de la figure 5 de la pression pneumatique P captée à partir du signal transmis en fonction du temps T correspond à une évolution, dans laquelle le temps de refoulement T1 de la pression pneumatique P est inférieur au temps d'aspiration T2 de la pression pneumatique P.

Cette détection effective d'une évolution, dans laquelle le temps de refoulement T1 de la pression pneumatique P est inférieur au temps d'aspiration T2 de la pression pneumatique P, provient d'une fuite du clapet bas d'alimentation en peinture de la pompe déplacement d'alimentation en peinture.

Une première variante de système selon l'invention de surveillance pour un moteur pneumatique 1 à déplacement linéaire alternatif entraînant une pompe d'alimentation en peinture comporte avantageusement des moyens de mesure sur plusieurs périodes du signal de pression pneumatique, et des moyens de test et de validation de cette mesure uniquement si la fréquence du signal est constante.

Une deuxième variante de système selon l'invention de surveillance pour un moteur pneumatique 1 à déplacement linéaire alternatif entraînant une pompe d'alimentation en peinture comporte avantageusement des moyens de test et de validation par apprentissage. En cas de changement de buses sur le pistolet d'une pompe d'alimentation en peinture, le système de surveillance selon l'invention refait cet apprentissage
Les deux variantes de systèmes de surveillance selon l'invention pour un moteur pneumatique 1 à déplacement linéaire alternatif entraînant une pompe d'alimentation en peinture permettent d'éviter les détections erronées de fuites ou les erreurs de calcul de débit lors d'une phase d'amorçage ou de montée en teinte, ou lors d'une utilisation normale de travail par touches dite de « gachetage ».

Chaque système selon l'invention de surveillance pour un moteur pneumatique 1 à déplacement linéaire alternatif enregistre ainsi la fréquence du signal qui servira de référence pour filtrer les périodes d'amorçage ou de montée en teinte , ou de travail par touches dite de « gachetage ».

Grâce à l'invention, un seul capteur de pression pneumatique d'une chambre d'un moteur pneumatique 1 à déplacement linéaire alternatif entraînant une pompe d'alimentation en peinture permet de calculer la fréquence du piston du moteur pneumatique en vue de la détection d'emballement, d'usure, ou de cavitation de la pompe d'alimentation en peinture, de tester si le temps de descente du piston est supérieur au temps de montée en vue de détecter une fuite du clapet haut de la pompe déplacement d'alimentation en peinture, de tester si le temps de montée du piston est supérieur au temps de descente en vue de détecter une fuite du clapet bas de la pompe déplacement d'alimentation en peinture, de calculer des valeurs de débit en différentes unités, et de calculer la pression de sortie du produit pompé.

L'invention, décrite en référence à des modes de réalisation particuliers, ne leur est nullement limitée, mais couvre au contraire toute modification de forme et toute variante de réalisation dans le cadre de l'invention comme revendiquée ci-dessous.

## Revendications

1. Système de surveillance d'une pompe d'un produit liquide ou pâteux tel qu'une peinture, ladite pompe étant une pompe à actionnement pneumatique à déplacement linéaire alternatif, l'actionnement pneumatique étant assuré par un moteur pneumatique, le système comportant des moyens (2) de capteur de pression pneumatique du moteur pneumatique, des moyens de transmission du signal représentatif de la pression pneumatique captée du moteur pneumatique, et des moyens de gestion de pompe de produit liquide ou pâteux, à actionnement pneumatique et à déplacement linéaire alternatif, à partir du signal transmis représentatif de la pression pneumatique captée du moteur pneumatique, le système comportant en outre des moyens de calcul pour déduire le débit de la pompe d'alimentation en peinture et la pression de la peinture en sortie de pompe d'alimentation.

2. Système de surveillance selon la revendication 1, dans lequel les moyens (3) de transmission du signal représentatif de la pression pneumatique captée transmettent de préférence un signal électrique représentatif de la pression pneumatique captée à des moyens (4) de gestion de pompe à actionnement pneumatique et à déplacement linéaire alternatif.

3. Système de surveillance selon la revendication 1 ou 2, dans lequel les moyens (4) de gestion de pompe à actionnement pneumatique et à déplacement linéaire alternatif comportent une horloge ou un compteur apte à générer au moins un chronogramme représentatif de l'évolution de la pression pneumatique captée à partir du signal transmis représentatif de la pression pneumatique captée.

4. Système de surveillance selon la revendication 1 ou 2, comportant des moyens de mesure sur plusieurs périodes du signal de pression pneumatique, et des moyens de test et de validation de cette mesure uniquement si la fréquence du signal est constante.

5. Système de surveillance selon la revendication 1 ou 2, comportant des moyens de test et de validation par apprentissage effectué en cas de changement de buses sur le pistolet d'une pompe d'alimentation en peinture.

6. Système de surveillance selon la revendication 1 ou 2, comportant des moyens pour enregistrer la fréquence du signal de pression pneumatique, pour servir de référence pour filtrer les périodes d'amorçage, ou de montée en teinte , ou de travail par touches dite de « gachetage ».

7. Système de surveillance selon la revendication 1, dans lequel les moyens (2) de capteur de pression pneumatique comportent un unique capteur de pression pour mesurer la pression d'une chambre (1a) du moteur pneumatique (1).

8. Système de surveillance selon la revendication 7, dans lequel le capteur de pression pneumatique est situé à l'extérieur du moteur pneumatique (1).

9. Système de surveillance selon la revendication 7, dans lequel le capteur de pression pneumatique est situé à l'intérieur du moteur pneumatique (1).

## Patentansprüche

1. System zur Überwachung einer Pumpe für ein flüssiges oder pastöses Produkt, wie eine Farbe, wobei die Pumpe eine pneumatisch betätigte Pumpe mit linearer alternierender Bewegung ist, wobei die pneumatische Betätigung durch einen pneumatischen Motor sichergestellt wird, wobei das System Mittel (2) zum Erfassen eines pneumatischen Drucks des pneumatischen Motors, Mittel zur Übertragung des für den erfassten pneumatischen Druck des pneumatischen Motors repräsentativen Signals und Mittel zum Verwalten der Pumpe für flüssiges oder pastöses Produkt mit pneumatischer Betätigung und mit linearer alternierender Bewegung mittels des übertragenen Signals, das für den erfassten pneumatischen Druck des pneumatischen Motors repräsentativ ist, aufweist, wobei das System außerdem Berechnungsmittel zum Herleiten des Durchflusses der Pumpe für die Versorgung mit Farbe und des Drucks der Farbe am Ausgang der Pumpe zur Versorgung aufweist.

2. Überwachungssystem nach Anspruch 1, bei dem die Mittel (3) zur Übertragung des für den erfassten pneumatischen Druck repräsentativen Signals vorzugsweise ein elektrisches Signal, das für den erfassten pneumatischen Druck repräsentativ ist, an die Mittel (4) zum Verwalten der Pumpe mit pneumatischer Betätigung und mit linearer alternativer Bewegung übertragen.

3. Überwachungssystem nach Anspruch 1 oder 2, bei dem die Mittel (4) zum Verwalten der Pumpe mit pneumatischer Betätigung und mit linearer alternierender Bewegung eine Uhr oder einen Zähler aufweisen, die geeignet sind, mindestens ein für die Entwicklung des erfassten pneumatischen Drucks repräsentatives Chronogramm aus dem übertragenen Signal zu erzeugen, das für den erfassten pneumatischen Druck repräsentativ ist.

4. Überwachungssystem nach Anspruch 1 oder 2, das Mittel zum Messen des Signals des pneumatischen Drucks über mehrere Perioden und Mittel zum Prüfen und Validieren dieser Messung nur, wenn die Frequenz des Signals konstant ist, aufweist.

5. Überwachungssystem nach Anspruch 1 oder 2, das Mittel zum Prüfen und Validieren durch Lernen aufweist, das im Fall eines Wechsels von Düsen an der Pistole einer Pumpe zum Versorgen mit Farbe durchgeführt wird.

6. Überwachungssystem nach Anspruch 1 oder 2, das Mittel zum Aufzeichnen der Frequenz des Signals des pneumatischen Drucks aufweist, um als Referenz zum Filtern der Perioden eines Starts oder eines Farbzunahme oder eines durch ein als "gachetage" (wiederholtes salvenartig Betätigen eines Abzugs) bezeichnetes Antippen gegebenen Arbeitsvorgangs zu dienen.

7. Überwachungssystem nach Anspruch 1, bei dem die Mittel (2) zum Erfassen des pneumatischen Drucks einen einzigen Drucksensor aufweisen, um den Druck einer Kammer (1A) des pneumatischen Motors (1) zu messen.

8. Überwachungssystem nach Anspruch 7, bei dem der pneumatische Drucksensor außerhalb des pneumatischen Motors (1) liegt.

9. Überwachungssystem nach Anspruch 7, bei dem der pneumatische Drucksensor im Innern des pneumatischen Motors (1) liegt.

## Claims

1. Monitoring system for a pump for a liquid or paste product such as a paint, said pump being a pneumatically actuated reciprocating linear displacement pump, the pneumatic actuation being effected by a pneumatic motor, the system comprising sensor means (2) for the pneumatic pressure of the pneumatic motor, means for transmitting the signal representing the sensed pneumatic pressure of the pneumatic motor, and means for managing the pump for liquid or paste product, with pneumatic actuation and reciprocating linear displacement, on the basis of the transmitted signal representing the sensed pneumatic pressure of the pneumatic motor, the system further comprising computation means for deriving the throughput of the paint delivery pump and the pressure of the paint at the outlet of the delivery pump.

2. Monitoring system according to claim 1, wherein the means (3) for transmitting the signal representing the sensed pneumatic pressure preferably transmit an electrical signal representing the sensed pneumatic pressure to means (4) for managing the pneumatically actuated reciprocating linear displacement pump.

3. Monitoring system according to claim 1 or 2, wherein the means (4) for managing the pneumatically actuated reciprocating linear displacement pump comprise a clock or a counter capable of generating at least one timing diagram representing the evolution of the sensed pneumatic pressure from the transmitted signal representing the sensed pneumatic pressure.

4. Monitoring system according to claim 1 or 2, comprising means for measuring, over a plurality of periods, the pneumatic pressure signal, and means for testing and validating that measurement only if the frequency of the signal is constant.

5. Monitoring system according to claim 1 or 2, comprising means for testing and validating by learning carried out in the case of a change of nozzle on the spray gun of a paint delivery pump.

6. Monitoring system according to claim 1 or 2, comprising means for recording the frequency of the pneumatic pressure signal, to serve as reference for filtering the periods of priming, or of increase in hue, or of working by so-called "spotting" touches.

7. Monitoring system according to claim 1, wherein the pneumatic pressure sensor means (2) comprise a single pressure sensor for measuring the pressure of a chamber (1a) of the pneumatic motor (1).

8. Monitoring system according to claim 7, wherein the pneumatic pressure sensor is situated outside the pneumatic motor (1).

9. Monitoring system according to claim 7, wherein the pneumatic pressure sensor is situated inside the pneumatic motor (1).
